# EUROPÄISCHE PATENTSCHRIFT

(11) **EP 3 015 017 B1**
(45) Veröffentlichungstag und Bekanntmachung des Hinweises auf die Patenterteilung: **21.06.2017**
(21) Anmeldenummer: 14003640.1
(22) Anmeldetag: 27.10.2014
(51) Int. Cl.: A45B 25/14, A45B 25/16

(54) **Betätigungsmechanismus für einen automatisch zusammenklappbaren Schirm**
Actuation mechanism for an automatically collapsible screen
Mécanisme d'actionnement pour un écran pliant automatique

(43) Veröffentlichungstag der Anmeldung: 04.05.2016
(73) Patentinhaber: Xiamen Ming Ho Brothers MFG Co. Ltd, Xiamen City 361100 (CN); FARE Guenther Fassbender GmbH, 42899 Remscheid (DE)
(72) Erfinder: Chen, Tien-Cheng, Changhua (TW); Sung, Sun-Feng, Changhua (TW)
(74) Vertreter: Beyer, Rudi

(56) Entgegenhaltungen:
- EP-A1- 2 727 490
- CA-A1- 2 872 950

## Beschreibung

### Gattung

Die Erfindung betrifft einen automatisch aufspannbaren und automatisch zusammenklappbaren Schirm.

### Stand der Technik

Ein herkömmlicher Regenschirm dient dem Zweck, sich an regnerischen Tagen vor Regen zu schützen, und umfasst ein Gestell, das zum Aufspannen des Schirms von Hand in eine bestimmte Stellung geschoben wird. Um das manuelle Aufspannen des Schirms zu verbessern, ist ein Automatikschirm entwickelt worden, der einen auf einem Griff befestigten Knopf umfasst, der zum automatischen Aufspannen des Automatikschirms gedrückt werden muss, wobei jedoch ein solcher Automatikschirm nicht automatisch wieder geschlossen werden kann, d.h. der Automatikschirm wird von Hand zusammengeschoben, so dass während des manuellen Schließens des Schirms der Benutzer nass wird.

Demgemäß wird also der Automatikschirm automatisch aufgespannt, jedoch manuell wieder zusammengeschoben.

Aus der EP 2 727 490 A1 ist ein mehrfach gefalteter, vollautomatisch zu öffnender und zu schließender Schirm vorbekannt, bestehend aus einem Schirmgestell mit Schließfeder, einem am Schirmgestell befestigten Schirmstoff, einer Stockeinheit, einer am oberen Ende der Stockeinheit befestigten Krone, einem auf die Stockeinheit aufgesteckten Schirmschieber und einem Schirmgriff; Schirmgestell, Schirmkrone und Schirmschieber sind aufeinander abgestimmt und dadurch gekennzeichnet, dass die Erfindung darüber hinaus über einen Übersetzungsmechanismus für das Öffnen und Schließen des Schirms in der Stockeinheit sowie einen Antriebsmechanismus für das Öffnen und Schließen des Schirms verfügt, der in den Schirmgriff und die Stockeinheit eingebaut ist, wobei die Stockeinheit aus mindestens drei Rohren, der Reihe nach von oben nach unten, besteht, dabei handelt es sich um Außenrohr, Mittelrohr und Innenrohr, wobei am oberen Ende des Außenrohrs sich eine Außenrohrrolle befindet und wobei am unteren Ende des Außenrohrs ein auf das Mittelrohr abgestimmter Außenrohrhaltering befestigt ist, und am oberen Ende des Mittelrohrs ein mit einer Mittelrohrrolle versehener Mittelrohrstopfen befestigt ist, am unteren Ende ist ein Mittelrohrhaltering befestigt, an der Außenseite des Mittelrohrhalterings befindet sich eine Mittelrohrhalteringrolle, das untere Ende des Innenrohrs ist am Schirmgriff befestigt, der Übersetzungsmechanismus für das Öffnen und Schließen des Schirms besteht aus einem Schieberzugseil, einem Mittelrohrzugseil und einem Innenrohrzugseil, dabei ist ein Ende des Schieberzugseils am Mittelrohrstopfen befestigt, das andere Ende läuft durch das Außenrohr und um die Außenrohrrolle herum zum Schieber, an dem es befestigt ist, das eine Ende des Mittelrohrzugseils ist am oberen Ende des Innenrohrs befestigt, das andere Ende läuft durch den Boden des Mittelrohrs und um die Mittelrohrhalteringrolle des Mittelrohrhalterings herum in das Mittelrohr hinein, durch das obere Ende des Mittelrohrs wieder heraus und in das Außenrohr hinein und dann durch das obere Ende des Außenrohrs wieder hinaus bis zur Spitze des Außenrohrs, an der es befestigt ist, das eine Ende des Innenrohrzugseils ist am oberen Ende des Innenrohrs befestigt, das andere Ende läuft durch das Mittelrohr hindurch und um die Rolle des Mittelrohrstopfens herum und danach in den Zwischenraum zwischen Mittel- und Außenrohr hinein, wo es am unteren Ende des Außenrohrs befestigt ist, der Antriebsmechanismus für das Öffnen und Schließen des Schirms besteht aus Antriebsteilen, die mit dem Mittelrohrstopfen verbunden sind, und einem Antriebsaggregat, welches die den Antriebsteilen entsprechende Auf- und Ab-Bewegung des Innenrohrs antreibt, das Antriebsaggregat wird durch einen Knopf am Schirmgriff gesteuert. Bei dem Antriebsaggregat handelt es sich um einen Motor, der ein Getriebe antreibt und mit den Antriebsteilen verbunden ist. Bei dem Antriebsaggregat kann es sich um einen mechanischen Antrieb handeln, der mit einem Wechselgetriebe ausgestattet ist und die Antriebsteile antreibt. Die Antriebsteile des Antriebsmechanismus dienen zum Öffnen und Schließen des Schirms aus einem Antriebsrohr, einer Schraubenmutter und einer Gewindespindel. Das Antriebsrohr steht im Innenrohr und ist mit dem Antriebsaggregat verbunden. Seine Länge ist an das Innenrohr angepasst, die Schraubenmutter ist am oberen Ende des Antriebsrohres innen befestigt, die Gewindespindel ist in der Schraubenmutter angebracht, durch die Vorwärtsdrehung/Rückwärtsdrehung der Schraubenmutter wird die Gewindespindel angetrieben, die sich mit der Schraubenmutter nach oben und unten bewegt. Das obere Ende der Gewindestange ist am Mittelrohrstopfen befestigt.

Durch die CA 2 872 950 A1 ist ein vollautomatisch zu öffnender und schließender Schirm vorbekannt, mit einer Antriebsquelle im Schirmhandgriff.

### Aufgabe

Der Erfindung liegt die Aufgabe zugrunde, einen motorisch zu öffnenden und zu schließenden Schirm zu schaffen, der ohne Vibrationen arbeitet und ein angenehmes Tragen durch den Benutzer erlaubt und dadurch die Nachteile des Standes der Technik vermeidet.

### Lösung

Diese Aufgabe wird zunächst durch **Patentanspruch** 1 gelöst. Des Weiteren sind vorteilhafte Ausführungsformen in den abhängigen Ansprüchen definiert.

### Einige Vorteile

Die Schaftanordnung umfasst mindestens drei Rohre, wobei es sich bei den mindestens drei Rohren um ein erstes Rohr, ein zweites Rohr und ein drittes Rohr handelt, die zur Steuerung eines Funktionsänderungsmechanismus miteinander verbunden werden.

Ein Betätigungsmechanismus umfasst eine Gewindestange, eine Mutter und einen Schieber, wobei die zwei letztgenannten Bauteile auf der Spindelstange angeordnet sind, wobei der Schieber mit der Mutter und einem oberen Ende des zweiten Rohres der Schaftanordnung verbunden ist und wobei ein unteres Ende der Gewindestange mit einer im Griff befindlichen Kraftquelle in Verbindung steht, wobei die Kraftquelle den Antrieb der Gewindestange zum Drehen im und entgegen dem Uhrzeigersinn bewirkt und wobei die Mutter entlang der Gewindestange nach oben und unten bewegt wird. Die Steuerung der Kraftquelle erfolgt durch einen am Griff befindlichen Knopf.

Ein automatisch zusammenklappbarer Schirm umfasst ein Gestell, eine Nut, ein Laufelement und den Funktionsänderungsmechanismus.

Zum Gestell gehört eine Vielzahl von Streben, die mit der Nut und dem Laufelement verbunden sind.

Die Schaftanordnung hat an ihrem oberen Ende eine erste Passhülse und an ihrem unteren Enden einen ersten Befestigungsring; die erste Passhülse ist mit einem in einem mittleren Abschnitt ausgebildeten Durchgangsloch versehen; der erste Befestigungsring steht mit einem oberen Ende mit dem ersten Rohr in Eingriff.

Das zweite Rohr besitzt eine an seinem oberen Ende angeordnete zweite Passhülse und einen an einem unteren Ende angebrachten Befestigungsring; die zweite Passhülse wird mit einem unteren Ende im zweiten Rohr gehalten; der zweite Befestigungsring steht mit einem oberen Ende mit dem zweiten Rohr in Eingriff.

Das dritte Rohr besitzt eine dritte Passhülse, die darauf an einem oberen Ende angeordnet und mit einem unteren Ende am Griff befestigt ist.

Die Nut ist fest mit einem oberen Ende des ersten Rohres verbunden und mit einem unteren Ende am ersten Rohr so angebracht, dass sie durch den Funktionsänderungsmechanismus verläuft.

Das Laufelement ist verschiebbar am ersten Rohr angebracht.

Der Schieber hat ein für die Mutter passendes unteres Ende und ein oberes Ende, das über die dritte Passhülse mit der zweiten Passhülse verbunden ist, wobei der Schieber zwei symmetrische Teile umfasst, dergestalt, dass die Mutter durch den Schieber hindurchgeht, um die zweite Passhülse zur Bewegung nach oben und unten anzutreiben.

Die Gewindestange hat ein oberes Ende, das mit der dritten Passhülse zusammenwirkt.

Beim Aufspannen des Schirms wird der am Griff befindliche Knopf gedrückt, um die Kraftquelle zu aktivieren, wobei von der Kraftquelle aus Kraft abgegeben wird, um die Gewindestange zum Drehen im Uhrzeigesinn anzutreiben, wobei die Mutter sich dann entlang der Gewindestange nach oben bewegt und wobei die Gewindestange mittels des Schiebers das zweite Rohr nach oben bewegt, wobei sich das zweite Rohr relativ zum dritten Rohr nach oben bewegt und ein Abstand zwischen der zweiten Passhülse und dem oberen Ende des dritten Rohres zunimmt, so dass durch den dritten Seilzug der erste Befestigungsring relativ zum zweiten Rohr nach oben bewegt wird, um den Abstand zwischen der zweiten Passhülse und dem oberen Ende des dritten Rohres zu vergrößern und das erste Rohr zu verschieben, damit sich dieses relativ zum zweiten Rohr erweitert. Inzwischen nimmt ein Abstand zwischen der ersten Passhülse und der zweiten Passhülse zu, zieht der erste Seilzug das Laufelement relativ zum ersten Rohr nach oben, wodurch sich der Abstand zwischen der ersten Passhülse und der zweiten Passhülse vergrößert, und bewegt sich das Laufelement nach oben, um das Gestell nach außen zu drücken und so den Schirm aufzuspannen.

Beim Einziehen des Schirms wird der am Griff befindliche Knopf gedrückt, um die Kraftquelle zu aktivieren, wobei sich die Mutter entlang der Gewindestange nach unten bewegt, um den Schieber anzutreiben, und wobei das zweite Rohr durch den Schieber angetrieben wird, um sich relativ zum dritten Rohr nach unten zu bewegen, wonach der zweite Seilzug an der zweiten Passhülse das Laufelement relativ zum ersten Rohr nach oben zieht und wobei das Gestell mittels der ersten Feder und einer Schirmoberfläche zurückgezogen und der Schirm so eingezogen wird.

Oder beim Aufspannen des Schirms wird der am Griff befindliche Knopf gedrückt, um die Kraftquelle zu aktivieren, wobei die Kraftquelle die Gewindestange antreibt, damit sich diese im Uhrzeigersinn dreht, wobei sich dann die Mutter entlang der Gewindestange nach oben bewegt, wobei die Gewindestange die zweite Passhülse und das zweite Rohr über den Schieber nach oben schiebt, wobei das zweite Rohr sich relativ zum dritten Rohr nach oben bewegt, wobei sich der Abstand zwischen der zweiten Passhülse und der dritten Passhülse vergrößert, so dass das zweite Ende des zweiten Seilzugs das erste Rohr relativ zum zweiten Rohr nach oben zieht, um einen Abstand zwischen der zweiten Passhülse und der dritten Passhülse zu vergrößern, um das erste Rohr relativ zum zweiten Rohr nach außen zu schieben, wobei ein Abstand zwischen der ersten Passhülse und der zweiten Passhülse zunimmt, und wobei der erste Seilzug das Laufelement relativ zum ersten Rohr nach oben zieht, so dass der Abstand zwischen der ersten Passhülse und der zweiten Passhülse größer wird und sich das Laufelement nach oben bewegt, um das Gestell nach außen zu drücken und somit den Schirm zu öffnen. Beim Einziehen des Schirms wird der am Griff befindliche Knopf gedrückt, um die Kraftquelle zu aktivieren, wobei von der Kraftquelle die Kraft ausgeht, um die Gewindestange entgegen dem Uhrzeigersinn zu drehen, wobei sich dann die Mutter entlang der Gewindestange nach unten bewegt und danach die Gewindestange die zweite Passhülse und das zweite Rohr relativ zum dritten Rohr mittels der Gewindestange nach unten zieht, wobei bei der Abwärtsbewegung des zweiten Rohres relativ zum dritten Rohr der zweite Seilzug das erste Rohr relativ zum zweiten Rohr nach unten zieht und das Gestell mittels einer ersten Feder und des Schirmtuches und somit der Schirm eingezogen wird.

Damit nimmt der Schirm den Funktionsänderungsmechanismus mit drei oder zwei Seilzügen in der Schaftanordnung auf, wobei die drei oder die zwei Seilzüge mit dem ersten Rohr, dem zweiten Rohr und dem dritten Rohr der Schaftanordnung, der Nut und dem Laufelement in Verbindung stehen, wobei die im Griff befindliche Kraftquelle die Gewindestange im Betätigungsmechanismus drehend antreibt, wenn sich die Mutter auf der Gewindestange nach oben oder unten bewegt, wobei der Schieber durch die Mutter verschoben wird, um das zweite Rohr relativ zum dritten Rohr nach oben oder unten zu bewegen, so dass durch Ausfahren und Zurückziehen des ersten Rohres, des zweiten Rohres und des dritten Rohres der Schaftanordnung der Schirm leicht und schnell geöffnet und geschlossen wird.

### Weitere erfinderische Ausgestaltungen

Weitere erfinderische Ausgestaltungen sind in den **Patentansprüchen 3** bis **7** beschrieben.

### KURZBESCHREIBUNG DER ZEICHNUNGEN

In der Zeichnung ist die Erfindung - teils schematisch - beispielsweise veranschaulicht. Es zeigen:
- Fig. 1: eine Explosionszeichnung der Bauteile eines Betätigungsmechanismus für einen automatisch zusammenklappbaren Schirm nach einer ersten Ausführungsform gemäß der vorliegenden Erfindung;
- Fig. 1-1: eine Perspektivansicht mit den in aufgelöster Darstellung gezeigten Bauteilen einer zweiten Passhülse des Betätigungsmechanismus für den automatisch zusammenklappbaren Schirm nach der ersten erfindungsgemäßen Ausführungsform;
- Fig. 1-2: eine Perspektivansicht der Anordnung der zweiten Passhülse und des Schiebers des Betätigungsmechanismus für den automatisch zusammenklappbaren Schirm nach der ersten erfindungsgemäßen Ausführungsform;
- Fig. 1-3: eine Perspektivansicht der in aufgelöster Darstellung gezeigten Bauteile einer dritten Passhülse des Betätigungsmechanismus für den automatisch zusammenklappbaren Schirm nach der ersten erfindungsgemäßen Ausführungsform;
- Fig. 1-4: eine Perspektivansicht der Anordnung der dritten Passhülse des Betätigungsmechanismus für den automatisch zusammenklappbaren Schirm nach der ersten erfindungsgemäßen Ausführungsform;
- Fig. 1-5: eine Perspektivansicht der Anordnung einer Gewindestange und eines Griffs des Betätigungsmechanismus für den automatisch zusammenklappbaren Schirm nach der ersten erfindungsgemäßen Ausführungsform;
- Fig. 2: eine Explosionsdarstellung von Bauteilen eines Teils des automatisch zusammenklappbaren Schirms nach der ersten Ausführungsform der vorliegenden Erfindung;
- Fig. 3: eine Draufsicht zur Darstellung des Aufspannvorgangs des automatisch zusammenklappbaren Schirms nach der ersten erfindungsgemäßen Ausführungsform;
- Fig. 3a: ein Querschnitt entlang der Achse a-a in FIGUR 3;
- Fig. 3b: ein Querschnitt entlang der Achse b-b in FIGUR 3;
- Fig. 4: eine Draufsicht zur Darstellung des Zusammenziehens des automatisch zusammenklappbaren Schirms nach der ersten erfindungsgemäßen Ausführungsform;
- Fig. 4a: ein Querschnitt entlang der Achse c-c in FIGUR 4;
- Fig. 4b: ein Querschnitt entlang der Achse d-d in FIGUR 4;
- Fig. 5: eine Draufsicht zur Darstellung des Funktionierens des automatisch zusammenklappbaren Schirms nach der ersten erfindungsgemäßen Ausführungsform;
- Fig. 6: eine Draufsicht zur Darstellung des Aufspannvorgangs eines automatisch zusammenklappbaren Schirms nach einer zweiten erfindungsgemäßen Ausführungsform;
- Fig. 7: eine weitere Draufsicht zur Darstellung des Aufspannvorgangs des automatisch zusammenklappbaren Schirms nach der zweiten erfindungsgemäßen Ausführungsform;
- Fig. 8: ebenfalls eine weitere Draufsicht zur Darstellung des Aufspannvorgangs des automatisch zusammenklappbaren Schirms nach der zweiten erfindungsgemäßen Ausführungsform;
- Fig. 9: nochmals eine weitere Draufsicht zur Darstellung des Aufspannvorgangs des automatisch zusammenklappbaren Schirms nach der zweiten erfindungsgemäßen Ausführungsform;
- Fig. 10: eine Draufsicht zur Darstellung des Zusammenziehens des automatisch zusammenklappbaren Schirms nach der zweiten erfindungsgemäßen Ausführungsform;
- Fig. 11: eine weitere Draufsicht zur Darstellung des Zusammenziehens des automatisch zusammenklappbaren Schirms nach der zweiten erfindungsgemäßen Ausführungsform;
- Fig. 12: ebenfalls eine weitere Draufsicht zur Darstellung des Zusammenziehens des automatisch zusammenklappbaren Schirms nach der zweiten erfindungsgemäßen Ausführungsform, und
- Fig. 13: nochmals eine weitere Draufsicht zur Darstellung des Zusammenziehens des automatisch zusammenklappbaren Schirms nach der zweiten erfindungsgemäßen Ausführungsform.

### DETAILLIERTE BESCHREIBUNG DER BEVORZUGTEN AUSFÜHRUNGSFORMEN

Die vorliegende Erfindung wird anhand der nachfolgenden Beschreibung mit Bezug auf die beigefügten Zeichnungen besser verständlich, in denen ausschließlich zum Zwecke der Veranschaulichung erfindungsgemäß bevorzugte Ausführungsformen dargestellt sind.

Gemäß den Figuren 1-13 ist ein Betätigungsmechanismus für einen automatisch zusammenklappbaren Schirm nach einer ersten erfindungsgemäßen Ausführungsform in einem Griff G und einer Schaftanordnung B montiert, wobei die Schaftanordnung B mindestens drei Rohre zum Beispiel ein erstes Rohr B1, ein zweites Rohr B2 und ein drittes Rohr B3 umfasst, die zur Betätigung eines Funktionsänderungsmechanismus miteinander verbunden sind. Der Betätigungsmechanismus F umfasst eine Gewindestange 6, eine Mutter 7 und einen Schieber 8, wobei die beiden letztgenannten Teile sich auf der Gewindestange 6 befinden, wobei der Schieber 8 mit der Mutter 7 und einem oberen Ende des zweiten Rohres B2 der Schaftanordnung B verbunden ist und wobei ein unteres Ende der Gewindestange 6 mit einer im Griff G befindlichen Kraftquelle 9 in Verbindung steht, dergestalt, dass die Gewindestange 9 zum Drehen im und entgegen dem Uhrzeigersinn von der Kraftquelle angetrieben wird, und wobei sich die Mutter 7 entlang der Gewindestange 6 nach oben und unten bewegt. Die Steuerung der Kraftquelle 9 erfolgt durch einen Knopf G1 am Griff G.

Der automatisch zusammenklappbare Schirm umfasst ein Gestell A0, eine Schirmbespannung (nicht dargestellt), eine Nut C, ein Laufelement D und den Funktionsänderungsmechanismus E.

Das Gestell A0 besitzt eine Vielzahl von Streben A1, die mit der Nut C und dem Laufelement D verbunden sind, wobei sich an jeder Strebe A1 eine erste Feder A2 befindet.

Die Schaftanordnung B umfasst eine an einem obere Ende angeordnete erste Passhülse 1 und einen am unteren Ende gehaltenen Befestigungsring 2; die erste Passhülse 1 ist mit einem in einem mittleren Abschnitt ausgebildeten Durchgangsloch 11 und einer an einer Oberseite befestigten ersten Rolle 12 versehen; das erste Rohr B1 hat eine der ersten Rolle 12 entsprechende Ausnehmung B11 zum Herausziehen eines ersten Seilzuges E1. Der erste Befestigungsring 2 ist von kreisrunder Form und steht mit einem oberen Ende mit dem ersten Rohr B1 in Eingriff, wobei ein erster Verlängerungsansatz 21 von einem unteren Ende des ersten Rohres B1 aus nach außen verläuft.

Das zweite Rohr B2 hat an seinem oberen Ende eine zweite Passhülse 3 und einen an einem unteren Ende angebrachten zweiten Befestigungsring 4; bei der zweiten Passhülse 3 wird ein unteres Ende vom zweiten Rohr B2 gehalten und ist mindestens eine an einem mittleren Abschnitt befestigte zweite Rolle 31 (eine zweite Rolle bei dieser Ausführungsform) vorgesehen; der zweite Befestigungsring 4 ist von kreisrunder Form und steht mit einem oberen Ende mit dem zweiten Rohr B2 in Eingriff, wobei ein zweiter Verlängerungsansatz 41 von einem unteren Ende des zweiten Rohres B2 aus nach außen verläuft und eine dritte Rolle 42 auf einer Seite montiert ist, wobei das zweite Rohr B2 eine der dritten Rolle 42 entsprechende zweite Ausnehmung B21 zum Herausziehen eines zweiten Seilzugs E2 besitzt.

Das dritte Rohr B3 weist eine an einem oberen Ende angeordnete dritte Passhülse 5 auf und ist mit einem unteren Ende am Griff G befestigt.

Die Nut C ist an einem oberen Ende des ersten Rohres B1 angebracht und mit einem unteren Ende am ersten Rohr B1 und einer darin ausgebildeten Nut C1 montiert, die der ersten Ausnehmung B11 des ersten Rohres B1 entspricht, um den ersten Seilzug E1 hindurchführen zu können. An einem unteren Ende der Nut C ist eine zweite Feder I befestigt, wobei beim Aufspannen des Schirms die zweite Feder I durch das Laufelement D zusammengedrückt wird.

Das Laufelement D ist verschiebbar am ersten Rohr B1 angebracht.

Der Griff G nimmt die Kraftquelle 9 auf und umfasst einen darauf befindlichen Knopf G, um die Kraftquelle 9 zum Öffnen oder Schließen des Schirms zu aktivieren.

Gemäß den Figuren 2 und 5 umfasst der Funktionsänderungsmechanismus E bei der ersten Ausführungsform den ersten Seilzug E1, den zweiten Seilzug E2 und einen dritten Seilzug E3.

Der erste Seilzug E1 hat ein erstes Ende, das an einem oberen Ende der zweiten Passhülse 3 angeordnet ist, und ein zweites Ende, das durch das erste Rohr B1 und die erste Rolle 12 der ersten Passhülse 1 geführt ist, um mit dem Laufelement D verbunden zu werden.

Der zweite Seilzug E2 ist an einem oberen Ende des dritten Rohres B3 (d.h. an der dritten Passhülse 5) angebracht, wobei ein zweites Ende aus der zweiten Ausnehmung B21 des zweiten Rohres B2 über die dritte Rolle 42 des zweiten Befestigungsrings 4 austritt, in das zweite Rohr B2 eintritt und aus dem oberen Ende des zweiten Rohres B2 austritt, in das erste Rohr B1 verläuft und aus dem oberen Ende des ersten Rohres B1 austritt, um an der ersten Passhülse 1 befestigt zu werden.

Der dritte Seilzug E3 ist mit einem ersten Ende am oberen Ende des dritten Rohres B3 (d.h. an der dritten Passhülse 5) angebracht und hat ein zweites Ende, das aus dem zweiten Rohr B2 über die zweite Rolle 31 der zweiten Passhülse 3 verläuft und zwischen dem zweiten Rohr B2 und dem ersten Rohr B1 eingeführt wird, um am unteren Ende des ersten Rohres B1 befestigt zu werden (d.h. am ersten Verlängerungsansatz 21 des ersten Befestigungsrings 2).

Das erste Ende des zweiten Seilzugs E2 und das erste Ende des dritten Seilzugs E3 sind am oberen Ende des dritten Rohres B3 befestigt, so dass der zweite Seilzug E2 und der dritte Seilzug E3 miteinander verbunden sind.

Der Schieber 8 hat ein zur Mutter 7 passendes unteres Ende und ein oberes Ende, das über die dritte Passhülse 5 mit der zweiten Passhülse 3 verbunden ist, wobei der Schieber 8 aus zwei symmetrischen Teilen zum Beispiel zwei Stahlseilen besteht, dergestalt, dass die Mutter 7 durch den Schieber 8 hindurchgehen kann, um die zweite Passhülse 3 anzutreiben, um nach oben und unten zu bewegen.

Die Gewindestange 6 hat ein oberes Ende, das mit der dritten Passhülse 5 zusammenwirkt, und die dritte Passhülse 5 weist mindestens eine auf ihr ausgebildete Führungsnut 51 für die Bewegung des Schiebers 8 auf. Bei dieser Ausführungsform gibt es zwei auf zwei Seiten der dritten Passhülse 5 ausgebildete Führungsnuten 51 zur Aufnahme der zwei symmetrischen Teile des Schiebers 8.

Gemäß den Figuren 3 bis 3b wird bei Aufspannen des Schirms der Knopf G1 am Griff G gedrückt, um die Kraftquelle 9 zu aktivieren, wobei von der Kraftquelle 9 ausgehend Kraft wirksam wird, um die Gewindestange 6 zum Drehen im Uhrzeigersinn anzutreiben, wobei sich die Mutter 7 dann entlang der Gewindestange 6 nach oben bewegt, die Gewindestange 6 gegen die zweite Passhülse 3 und das zweite Rohr B2 drückt, um via den Schieber 8 nach oben zu bewegen, wobei das zweite Rohr B2 relativ zum dritten Rohr B3 nach oben bewegt wird und wobei ein Abstand zwischen der zweiten Passhülse 3 und dem oberen Ende des dritten Rohres B3 zunimmt, so dass der dritte Seilzug E3 den ersten Befestigungsring 2 relativ zum zweiten Rohr B2 nach oben zieht, um den Abstand zwischen der zweiten Passhülse 3 und dem oberen Ende des dritten Rohres B3 zu vergrößern und das erste Rohr B1 zwecks Verlängerung relativ zum zweiten Rohr B2 zu verschieben. In der Zwischenzeit wird ein Abstand zwischen der ersten Passhülse 1 und der zweiten Passhülse 3 größer, zieht der erste Seilzug E1 das Laufelement D relativ zum ersten Rohr B1 nach oben, wodurch der Abstand zwischen der ersten Passhülse 1 und der zweiten Passhülse 3 zunimmt, und bewegt sich das Laufelement nach oben, um das Gestell A0 nach außen zu drücken und so den Schirm aufzuspannen. Es ist zu beachten, dass während des Aufspannens des Schirms das Gestell A0 durch die dritte Passhülse 5 gesichert wird, und der dritte Seilzug E3 und der erste Seilzug E1 das Gestell A0 nach außen ziehen, wobei der zweite Seilzug E2 dazu dient, einen Abstand zwischen dem zweiten Befestigungsring 4 und dem oberen Ende des dritten Rohres B3 zu verkürzen und einen Abstand zwischen der ersten Passhülse 1 und dem dritten Rohr 3 zu vergrößern.

Wie aus den Figuren 4 bis 4b ersichtlich, wird beim Zurückziehen des Schirms der Knopf G1 des Griffs G gedrückt, um die Kraftquelle 9 zu aktivieren, wobei von der Kraftquelle 9 ausgehend die Kraft wirksam wird, um die Gewindespindel entgegen dem Uhrzeigersinn zu drehen, wobei sich die Mutter 7 dann entlang der Gewindestange 6 nach unten bewegt, wobei danach die Gewindestange 6 die zweite Passhülse 3 mittels der Gewindestange 6 relativ zum dritten Rohr B3 nach unten bewegt und das zweite Rohr B2 relativ zum dritten Rohr B3 nach unten zieht, wobei die zweite Feder I durch das Laufelement D entlang dem ersten Rohr B1 nach unten geschoben wird, wobei der Abstand zwischen dem zweiten Befestigungsring 4 des zweiten Rohres B2 und dem oberen Ende des dritten Rohres B3 vergrößert wird, wobei der zweite Seilzug E2 die erste Passhülse 1 zieht, damit das erste Rohr B1 relativ zum zweiten Rohr B2 nach unten bewegt wird, wobei der erste Seilzug E1 an der zweiten Passhülse 3 frei kommt, um das Laufelement D entlang des ersten Rohres B1 nach unten zu ziehen und wobei das Gestell A0 mittels der ersten Feder A1 und einer Schirmoberfläche zurückgezogen und somit der Schirm geschlossen wird. Es sei darauf hingewiesen, dass während des Einziehens des Schirms der zweite Seilzug E2 und der erste Seilzug E1 den Schirm nach innen ziehen, wobei der dritte Seilzug E3 dazu dient, den Abstand zwischen dem ersten Befestigungsring 2 und der zweiten Passhülse 3 zu vergrößern und den Abstand zwischen der zweiten Passhülse 3 und dem oberen Ende des dritten Rohres B3 zu verkürzen.

Gemäß den Figuren 6 bis 13 umfasst ein Schirm in einer zweiten Ausführungsform einen Funktionsänderungsmechanismus H, wobei der Funktionsänderungsmechanismus H einen ersten Seilzug H1 und einen zweiten Seilzug H2 aufweist; der erste Seilzug H1 ist mit einem ersten Ende mit einer zweiten Passhülse 3 verbunden und umfasst ein zweites Ende, das von einer ersten Passhülse 1 über die erste Rolle 12 aus dem ersten Rohr B1 austritt, um mit dem Laufelement D verbunden zu werden; der zweite Seilzug H2 ist mit einem ersten Ende mit einer dritten Passhülse 5 verbunden und weist ein zweites Ende auf, das durch die zweite Rolle 31 der zweiten Passhülse 3 verläuft, um an einem unteren Ende des ersten Rohres B1 angebracht zu werden.

Gemäß den Figuren 3 und 6 bis 9 wird beim Aufspannen des Schirms ein Knopf G1 eines Griffs G gedrückt, um eine Kraftquelle 9 zu aktivieren, wobei von der Kraftquelle 9 ausgehend Kraft wirksam wird, um eine Gewindestange 6 im Uhrzeigersinn zu drehen, wobei sich eine Mutter 7 dann entlang der Gewindestange 6 nach oben bewegt, wobei die Gewindestange 6 eine zweite Passhülse 3 und ein zweites Rohr B2 mittels des Schiebers 8 nach oben verschiebt, wobei das zweite Rohr B2 sich relativ zum dritten Rohr B3 nach oben bewegt, wobei ein Abstand zwischen der zweiten Passhülse 3 und einer dritten Passhülse 5 größer wird, so dass das zweite Ende des zweiten Seilzugs H2 das erste Rohr B1 relativ zum zweiten Rohr B2 nach oben zieht, um den Abstand zwischen der zweiten Passhülse 3 und der dritten Passhülse 5 zu vergrößern und das erste Rohr B1 relativ zum zweiten Rohr B2 nach außen zu drücken, wobei ein Abstand zwischen der ersten Passhülse 1 und der zweiten Passhülse 3 größer wird und wobei der erste Seilzug H1 das Laufelement D relativ zum ersten Rohr B1 nach oben zieht, so dass sich der Abstand zwischen der ersten Passhülse 1 und der zweiten Passhülse 3 vergrößert und das Laufelement D sich nach oben bewegt, um ein Gestell A0 nach außen zu drücken und somit den Schirm zu öffnen.

Wie in den Figuren 4 und 10 bis 13 dargestellt, wird beim Einziehen des Schirms der Knopf G1 am Griff G gedrückt, um die Kraftquelle 9 zu aktivieren, wobei von der Kraftquelle 9 die zum Drehen der Gewindestange 6 entgegen dem Uhrzeigersinn erforderliche Kraft ausgeht, die Mutter 7 dann entlang der Gewindestange 6 nach unten bewegt wird, danach die Gewindestange 6 die zweite Passhülse 3 und das zweite Rohr B2 mittels der Gewindespindel 6 relativ zum dritten Rohr B3 nach unten gezogen werden, wobei bei der Abwärtsbewegung des zweiten Rohres B2 der Abstand zwischen der zweiten Passhülse 3 und der dritten Passhülse 5 kleiner wird, wobei das zweite Ende des zweiten Seilzugs H2 das erste Rohr B1 relativ zum zweiten Rohr B2 nach unten zieht und der Abstand zwischen der zweiten Passhülse 3 und der dritten Passhülse 5 größer wird, wobei sich das erste Rohr B1 relativ zum zweiten Rohr B2 nach unten bewegt, und wobei das Laufelement D durch eine zweite Feder I entlang des ersten Rohres B1 nach unten geschoben wird, wobei das Gestell A0 mittels einer ersten Feder A1 und einer Schirmbespannung (nicht dargestellt) zurückgezogen wird und wobei der Abstand zwischen der ersten Passhülse 1 und der zweiten Passhülse 3 kleiner wird, so dass der erste Seilzug H1 durch das Laufelement H1 gezogen wird, um den Abstand zwischen der ersten Passhülse 1 und der zweiten Passhülse 3 zu vergrößern und damit den Schirm einzuziehen.

Wie in den Figuren 1-1 und 1-2 bei der ersten Ausführungsform und der zweiten Ausführungsform veranschaulicht, ist die zweite Passhülse 3 aus Metall- oder Kunststoffmaterial hergestellt, wobei die zweite Passhülse 3 mit einer Hängeöffnung 32 passend zum Schieber 8 versehen ist. Besteht die zweite Passhülse 3 aus Kunststoff, so ist auf der Hängeöffnung 32 ein Metallring 33 befestigt, um die Lebenszeit des Schiebers 8 und der Hängeöffnung 32 zu verlängern, dergestalt, dass ein Biegeabschnitt des Schiebers 8 mit dem Metallring 33 in Kontakt kommt, um zu verhindern, dass ein Spalt größer wird, weil der Schieber 8 mit der Hängeöffnung 32 in Reibkontakt kommt, und um eine Beschädigung des Schiebers zu vermeiden. In der zweiten Passhülse 3 ist ebenfalls eine Positionieröffnung 34 ausgebildet, die mit einem ersten Metallzylinder 35 mit einer um ein Ende des ersten Metallzylinders 35 angeordneten ersten gewölbten Scheibe 351 zusammenwirkt, um zu verhindern, dass der erste Seilzug, der zweite Seilzug, der dritte Seilzug und der vierte Seilzug von der Positionieröffnung durchtrennt wird, so dass die Lebensdauer des ersten Seilzugs, des zweiten Seilzugs, des dritten Seilzugs und des vierten Seilzugs verlängert wird.

Gemäß den Figuren 1-3 und 1-4 ist die dritte Passhülse 5 aus Metall- oder Kunststoffmaterial hergestellt und mit einer Öffnung 52 zum Einführen des ersten Seilzugs, des zweiten Seilzugs, des dritten Seilzugs und des vierten Seilzugs versehen, wobei die dritte Passhülse 5 aus Kunststoff besteht und die Öffnung 52 mit einem zweiten Metallzylinder 53 mit einer um ein Ende des zweiten Metallzylinders 53 angeordneten zweiten gewölbten Scheibe 531 zusammenwirkt, um zu verhindern, dass der erste Seilzug, der zweite Seilzug, der dritte Seilzug und der vierte Seilzug von der Öffnung 52 durchtrennt wird, so dass die Lebensdauer des ersten Seilzugs, des zweiten Seilzugs, des dritten Seilzugs und des vierten Seilzugs verlängert wird. Darüber hinaus ist die dritte Passhülse 5 in einer Seitenwandung mit einer Ausnehmung 54 zur Aufnahme eines Vorsprungs B31 des dritten Rohres B3 versehen.

Gemäß den Figuren 1-5 weist die Gewindestange 6 ein elastisches Element 61 (zum Beispiel eine Gummimuffe oder ein Gummikissen) auf, das an einem unteren Ende angeordnet ist und sich oberhalb der Kraftquelle 9 befindet, um zu verhindern, dass die Mutter 7 auf einen Ausgangsstumpf der Kraftquelle 9 trifft, wenn sich die Mutter 7 in Richtung des unteren Endes der Gewindestange 6 bewegt, und um auf diese Weise die Kraftquelle 9 zu schützen.

Somit nimmt der Schirm den Funktionsänderungsmechanismus E oder F mit drei oder zwei Seilzügen in der Schaftanordnung B auf, wobei die drei oder zwei Seilzüge mit dem ersten Rohr B1, dem zweiten Rohr B2 und dem dritten Rohr B3 der Schaftanordnung B, der Nut C und dem Laufelement D in Verbindung stehen, wobei die Kraftquelle 9 im Griff G die Gewindestange 6 im Betätigungsmechanismus F drehend antreibt, wenn die Mutter 7 auf der Gewindestange 6 nach oben oder unten bewegt wird, wobei der Schieber 8 von der Mutter 7 verschoben wird, damit sich das zweite Rohr B2 relativ zum dritten Rohr B3 nach oben und unten bewegt und das erste Rohr, das zweite Rohr und das dritte Rohr der Schaftanordnung B ausgefahren und zurückgezogen werden, damit der Schirm leicht und schnell öffnet und schließt.

Obwohl im Vorstehenden verschiedene erfindungsgemäße Ausführungsformen dargestellt und beschrieben sind, ist für den Fachmann offensichtlich, dass weitere Abwandlungen möglich sind, ohne dass hierdurch der Rahmen der vorliegenden Erfindung verlassen wird.

## Patentansprüche

1. Automatisch aufspannbarer und automatisch zusammenklappbarer Schirm mit in einem Griff (G) und einer Schaftanordnung (B), montierter Betätigungsvorrichtung für den Schirm wobei die Schaftanordnung (B) mindestens drei Rohre, ein erstes Rohr (B1), ein zweites Rohr (B2) und ein drittes Rohr (B3) umfasst, die zur Betätigung eines Funktionsänderungsmechanismus (F) miteinander verbunden sind, wobei der Betätigungsmechanismus (F) eine Gewindestange (6), eine Mutter (7) und einen Schieber (8) umfasst, wobei sich die Mutter (7) und der Schieber (8) auf der Gewindestange (6) befinden, wobei der Schieber (8) mit der Mutter (7) und einem oberen Ende des zweiten Rohres (B2) der Schaftanordnung (B) verbunden ist, und wobei ein unteres Ende der Gewindestange (6) mit einer im Griff (G) befindlichen Kraftquelle (9) in Verbindung steht, dergestalt, dass die Gewindestange (6) zum Drehen im Uhrzeigersinn und entgegen dem Uhrzeigersinn von der Kraftquelle (9) antreibbar ist, und wobei sich die Mutter (7) entlang der Gewindestange (6) nach oben und unten bewegt und die Steuerung der Kraftquelle (9) durch einen Knopf (G1) am Griff (G) erfolgt, und der Schirm ein Gestell (A0), eine Schirmbespannung, ein Nutelement (C) und ein Laufelement (D) aufweist, und das Gestell (A0) eine Vielzahl von Streben (A1) besitzt, die mit dem Nutelement (C) und dem Laufelement (D) verbunden sind, wobei sich an jeder Strebe (A1) eine erste Feder (A2) befindet, und die Schaftanordnung (B) eine am oberen Ende angeordnete erste Passhülse (1) umfasst und einen am unteren Ende gehaltenen Befestigungsring (2), wobei die erste Passhülse (1) mit einem in einem mittleren Abschnitt ausgebildeten Durchgangsloch (11) und einer an einer Oberseite befestigten ersten Rolle (12) versehen ist und das erste Rohr (B1) eine der ersten Rollen (12) entsprechende Ausnehmung (B11) zum Herausziehen eines ersten Seilzuges (E1) aufweist, wobei der erste Befestigungsring (2) von kreisrunder Form ist, und der erste Befestigungsring (2) mit einem oberen Ende mit dem ersten Rohr (B1) in Eingriff steht, wobei ein erster Verlängerungsansatz (21) von einem unteren Ende des ersten Rohres (B1) nach außen verläuft, und das zweite Rohr (B2) an seinem oberen Ende eine zweite Passhülse (3) und einen an einem unteren Ende angebrachten zweiten Befestigungsring (4) aufweist, und wobei bei der zweiten Passhülse (3) ein unteres Ende vom zweiten Rohr (B2) gehalten ist, und mindestens an einem mittleren Abschnitt befestigte zweite Rollen (31) vorgesehen sind, und der zweite Befestigungsring (4) von kreisrunder Form ist und mit einem oberen Ende mit dem zweiten Rohr (B2) in Eingriff ist, wobei ein zweiter Verlängerungsansatz (41) von einem unteren Ende des zweiten Rohres (B2) nach auß verläuft und eine dritte Rolle (42) auf einer Seite montiert ist, wobei das zweite Rohr (B2) eine der dritten Rolle (42) entsprechende zweite Ausnehmung (B21) zum Herausziehen eines zweiten Seilzuges (E2) besitz und das dritte Rohr (B3) eine an einem oberen Ende angeordnete dritte Passhülse (5) aufweist und mit einem unteren Ende am Griff (G) befestigt ist, und wobei das Nutelement (C) an einem oberen Ende des ersten Rohres (B1) angebracht ist und mit einem unteren Ende am ersten Rohr (B1) und einem darin ausgebildeten Nutelement (C1) montiert ist, die der ersten Ausnehmung (B11) des ersten Rohres (B1) entspricht, um den ersten Seilzug (E1) hindurchführen zu können, wobei an einem unteren Ende des Nutelementes (C) eine zweite Feder (I) befestigt ist, wobei beim Aufspannen des Schirms eine zweite Feder (I) durch das Laufelement (D) zusammendrückbar ist, und das Laufelement (D) verschiebbar am ersten Rohr (B1) angebracht ist und der Griff (G) die Kraftquelle (9) aufnimmt, wobei der Griff G einen darauf befindlichen Knopf G umfasst, um die Kraftquelle (9) zum Öffnen oder Schließen des Schirmes zu aktivieren, wobei der Funktionsänderungsmechanismus (E) den ersten Seilzug (E1), den zweiten Seilzug (E2) und einen dritten Seilzug (E3) umfasst, und der erste Seilzug (E1) ein erstes Ende aufweist, das an einem oberen Ende der zweiten Passhülse (3) angeordnet ist, und ein zweites Ende, das durch das erste Rohr (B1) und die erste Rolle (12) der ersten Passhülse (1) geführt ist, um mit dem Laufelement (D) verbunden zu werden, und der zweite Seilzug (E2) an einem oberen Ende des dritten Rohres (B3) an der dritten Passhülse (5) angebracht ist, wobei ein zweites Ende aus der zweiten Ausnehmung (B21) des zweiten Rohres (B2) über die dritte Rolle (42) des zweiten Befestigungsringes (4) austritt und in das zweite Rohr (B2) eintritt und aus dem oberen Ende des zweiten Rohres (B2) austritt, in das erste Rohr (B1) verläuft und aus dem oberen Ende des ersten Rohres (B1) austritt, um an der ersten Passhülse (1) befestigt zu werden, und der dritte Seilzug (E3) mit einem ersten Ende am oberen Ende des dritten Rohres (B3), an der dritten Passhülse (5) angebracht ist und mit dem zweiten Ende, das aus dem zweiten Rohr (B2) über die zweite Rolle (31) der zweiten Passhülse (3) verläuft und zwischen dem zweiten Rohr (B2) und dem ersten Rohr (B1) eingeführt ist, um am unteren Ende des ersten Rohres (B1) befestigt zu werden, d.h. am ersten Verlängerungsansatz (21) des ersten Befestigungsrings (2), und das erste Ende des zweiten Seilzuges (E2) und das erste Ende des dritten Seilzuges (E3) am oberen Ende des dritten Rohres (B3) befestigt ist, und der zweite Seilzug (E2) und der dritte Seilzug (E3) miteinander verbunden sind, und der Schieber (8) ein zur Mutter (7) passendes unteres Ende und ein oberes Ende hat, das über die dritte Passhülse (5) mit der zweiten Passhülse (3) verbunden ist, wobei der Schieber (8) aus zwei symmetrischen Teilen, zum Beispiel zwei Stahlseilen, besteht, dergestalt, dass die Mutter (7) durch den Schieber (8) hindurchgeht, um die zweite Passhülse (3) anzutreiben, um sich nach oben oder unten zu bewegen, und dass die Gewindestange (6) ein oberes Ende aufweist, das mit der dritten Passhülse (5) zusammenwirkt, und die dritte Passhülse (5) mindestens eine auf ihr ausgebildete Führungsnut (51) für die Bewegung des Schiebers (8) aufweist, wobei es zwei auf zwei Seiten der dritten Passhülse (5) ausgebildete Führungsnuten (51) zur Aufnahme der zwei symmetrischen Teile des Schiebers (8) gibt, und beim Aufspannen des Schirms durch Betätigung des Knopfes (G1) am Griff (G) die Kraftquelle (9) aktivierbar ist, wobei von der Kraftquelle (9) ausgehend eine Kraft wirksam wird, um die Gewindestange (6) zum Drehen im Uhrzeigersinn anzutreiben, wobei sich die Mutter (7) entlang der Gewindestange (6) nach oben bewegt, und die Gewindestange (6) gegen die zweite Passhülse (3) und das zweite Rohr (B2) drückt, um via den Schieber (8) nach oben zu bewegen, wobei das zweite Rohr (B2) relativ zum dritten Rohr (B3) nach oben bewegbar ist, und wobei ein Abstand zwischen der zweite Passhülse (3) und dem oberen Ende des dritten Rohres (B3) zunimmt, so dass der dritte Seilzug (E3) den ersten Befestigungsring (2) relativ zum zweiten Rohr (B2) nach oben zieht, um den Abstand zwischen der zweiten Passhülse (1, 3) und dem oberen Ende des dritten Rohres (B3) zu vergrößern und das erste Rohr (B1) zwecks Verlängerung relativ zum zweiten Rohr (B2) zu verschieben ist, und der Abstand zwischen der ersten Passhülse (1) und der zweiten Passhülse (3) vergrößerbar ist, und der erste Seilzug (E1) das Laufelement (D) relativ zum ersten Rohr (B1) nach oben zieht, wodurch der Abstand zwischen der ersten Passhülse (1) und der zweiten Passhülse (3) zunimmt und sich das Laufelement nach oben bewegt, um das Gestell (A0) nach außen zu drücken und so den Schirm aufzuspannen, wobei während des Aufspannen des Schirms das Gestell (A0) durch die dritte Passhülse (5) gesichert ist, und der dritte Seilzug (E3) und der erste Seilzug (E1) das Gestell (A0) nach außen ziehen, wobei der zweite Seilzug (E2) einen Abstand zwischen dem zweiten Befestigungsring (4) und dem oberen Ende des dritten Rohres (B3) verkürzt, und der Abstand zwischen der ersten Passhülse (1) und dem dritten Rohr (B3) vergrößert wird und zum Zusammenklappen des Schirms wird der Knopf (G1) des Griffs (G) gedrückt, um die Kraftquelle zu aktivieren, wobei von der Kraftquelle (9) ausgehend die Kraft wirksam wird, um die Gewindespindel entgegen dem Uhrzeigersinn zu drehen, wodurch sich die Mutter (7) entlang der Gewindestange (6) nach unten bewegt, wobei danach die Gewindestange (6) die zweite Passhülse (3) mittels der Gewindestange (6) relativ zum dritten Rohr (B3) nach unten bewegt und das zweite Rohr (B2) relativ zum dritten Rohr (B3) nach unten zieht, wobei die zweite Feder (I) durch das Laufelement (D) entlang dem ersten Rohr (B1) nach unten schiebbar ist, wobei der Abstand zwischen dem zweiten Befestigungsring (4) des zweiten Rohres (B2) und dem oberen Ende des dritten Rohres (B3) vergrößerbar ist, wobei der zweite Seilzug (E2) die erste Passhülse (1) zieht, damit das erste Rohr (B1) relativ zum zweiten Rohr (B2) nach unten bewegt wird, wobei der erste Seilzug (E1) an der zweiten Passhülse (3) freikommt, um das Laufelement (D) entlang des ersten Rohres (B1) nach unten zu ziehen, und wobei das Gestell (A0) mittels der ersten Feder (A1) und einer Schirmoberfläche zurückgezogen wird und somit der Schirm geschlossen wird, wobei während des Zusammenklappen des Schirms der zweite Seilzug (E2) und der erste Seilzug (E1) den Schirm nach Innen ziehen und wobei der dritte Seilzug (E3) dazu dient, den Abstand zwischen dem ersten Befestigungsring (2) und der zweiten Passhülse (3) zu vergrößern und den Abstand zwischen der zweiten Passhülse (3) und dem oberen Ende des dritten Rohres (B3) zu verkürzen.

2. Schirm nach Anspruch 1, **gekennzeichnet durch** einen alternativen Funktionsänderungsmechanismus, wobei der Funktionsänderungsmechanismus (H) einen ersten Seilzug (H1) und einen zweiten Seilzug (H2) aufweist, und der erste Seilzug (H1) mit einem ersten Ende mit einer zweiten Passhülse (3) verbunden ist und ein zweites Ende umfasst, das von einer ersten Passhülse (1) über die erste Rolle (12) aus dem ersten Rohr (B1) austritt, um mit dem Laufelement (D) verbunden zu werden, mit einem zweiten Seilzug (H2), das mit einem ersten Ende mit einer dritten Passhülse (5) verbunden ist und ein zweites Ende aufweist, das durch die zweite Rolle (31) der zweiten Passhülse (3) verläuft, um an einem unteren Ende eines ersten Rohres (B1) angebracht zu werden, wobei beim Aufspannen des Schirms der Knopf (G1) des Griffs (G) gedrückt wird, um eine Kraftquelle (9) zu aktivieren, wobei von der Kraftquelle (9) ausgehend Kraft wirksam wird, um die Gewindestange (6) im Uhrzeigersinn zu drehen, wobei sich eine Mutter (7) entlang der Gewindestange (6) nach oben bewegt, wobei die Gewindestange (6), eine zweite Passhülse (3) und ein zweites Rohr (B2) mittels des Schiebers (8) nach oben verschiebbar sind, wobei das zweite Rohr (B2) sich relativ zum dritten Rohr (B3) nach oben bewegt, wobei ein Abstand zwischen der zweiten Passhülse (3) und einer dritten Passhülse (5) größer wird, so dass das zweite Ende des zweiten Seilzuges (H2) das erste Rohr (B1) relativ zum zweiten Rohr (B2) nach oben zieht, um den Abstand zwischen der zweiten Passhülse (3) und der dritten Passhülse (5) zu vergrößern und das erste Rohr (B1) relativ zum zweiten Rohr (B2) nach außen zu drücken, wobei ein Abstand zwischen der ersten Passhülse (1) und der zweiten Passhülse (3) größer wird, wobei der erste Seilzug (H1) das Laufelement (D) relativ zum ersten Rohr (B1) nach oben zieht, so dass sich der Abstand zwischen der ersten Passhülse (1) und der zweiten Passhülse (3) vergrößert und das Laufelement (D) sich nach oben bewegt, um ein Gestell (A0) nach außen zu drücken und somit den Schirm zu öffnen.

3. Schirm nach Anspruch 1 oder 2, wobei das Nutelement (C) an einem unteren Ende mit einer zweiten Feder (I) versehen ist, wobei die zweite Feder (I) beim Aufspannen des Schirms von dem Laufelement (D) zusammendrückbar ist.

4. Schirm nach Anspruch 1 oder einem der Ansprüche 2 und 3, **dadurch gekennzeichnet, dass** die dritte Passhülse (5) zur Bewegung des Schiebers (8) mit mindestens einer Führungsnut (51) versehen ist.

5. Schirm nach Anspruch 1 oder einem der Ansprüche 2 bis 4, **dadurch gekennzeichnet, dass** die Gewindestange (6) ein elastisches Element aufweist, das an einem unteren Ende und oberhalb der Kraftquelle (9) angeordnet ist.

6. Schirm nach Anspruch 1 oder einem der Ansprüche 2 bis 5, **dadurch gekennzeichnet, dass** die zweite Passhülse (3) aus Kunststoff gefertigt ist und wobei in der zweiten Passhülse (3) eine für den Schieber (8) passende Hängeöffnung (32) ausgebildet ist, wobei in der Hängeöffnung (32) ein Ring (33) aus Metall befestigt ist, wobei in der zweiten Passhülse (3) ebenfalls eine Positionierungsöffnung (34) ausgebildet ist, die mit einem ersten Metallzylinder (35) mit einer an einem Ende des ersten Metallzylinders (35) angeordneten ersten gewölbten Scheibe (351) zusammenwirkt, wobei die dritte Passhülse (5) aus Kunststoff gefertigt und mit einer Öffnung (52) zum Durchführen des ersten Seilzugs (E1) versehen ist, wobei die Öffnung (52) mit einem zweiten Metallzylinder (53) mit einer an einem Ende des zweiten Metallzylinders (53) angeordneten zweiten gewölbten Scheibe (531) zusammenwirkt.

7. Schirm nach Anspruch 1 oder einem der Ansprüche 2 bis 6, **dadurch gekennzeichnet, dass** die dritte Passhülse (5) mit einer in einer Seitenwandung ausgebildeten Ausnehmung (54) versehen ist, um einen Vorsprung (B31) des dritten Rohres (B3) aufzunehmen.

## Claims

1. Automatically openable and automatically closable umbrella with a mechanism for operating the umbrella mounted in a handle (G) and a shaft arrangement (B), where the shaft arrangement (B) incorporates at least three tubes, a first tube (B1), a second tube (B2) and a third tube (B3), that are connected together to operate a function-changing mechanism (F), where the operating mechanism (F) incorporates a threaded rod (6), a nut (7) and a slide element (8), where the nut (7) and the slide element (8) are disposed on the threaded rod (6), where the slide element (8) is connected to the nut (7) and an upper end of the second tube (B2) of the shaft arrangement (B) and where a lower end of the threaded rod (6) is connected to a power source (9) disposed in the handle (G) in such a way that the threaded rod (6) can be made by the power source to rotate clockwise and counterclockwise, and where the nut (7) moves up and down the threaded rod (6) and the power source (9) is controlled by means of a button (G1) on the handle (G) and the umbrella incorporates a frame (A0), a protective (umbrella) cover, a grooved element (C) and a runner (D) and the frame (A0) possesses a large number of stretchers (A1) that are connected to the grooved element (C) and the runner (D), where a first spring (A2) is disposed on each stretcher (A1) and the shaft arrangement (B) incorporates a first adapter sleeve (1) disposed at the upper end and a fastening ring (2) disposed at the lower end, where the first adapter sleeve (1) is provided with a through-hole (11) formed in a middle portion and a first pulley wheel (12) fastened to an upper side and the first tube (B1) incorporates a recess (B11) matching the first pulley wheels (12) for pulling out a first pull-string (E1), where the first fastening ring (2) is circular in shape and the first fastening ring (2) engages with the first tube (B1) by an upper end, where a first extension piece (21) extends outwards from a lower end of the first tube (B1) and the second tube (B2) incorporates at its upper end a second adapter sleeve (3) and a second fastening ring (4) fitted to a lower end, and where on the second adapter ring (3) a lower end is held by the second tube (B2) and second pulley wheels (31) are provided for on at least one middle portion and the second fastening ring (4) is circular in shape and engages with the second tube (B2) by an upper end, where a second extension piece (41) extends outwards from a lower end of the second tube (B2) and a third pulley wheel (42) is mounted on one side, where the second tube (B2) possesses a second recess (B21) matching the third pulley wheel (42) for pulling out a second pull-string (E2) and the third tube (B3) incorporates a third adapter sleeve (5) disposed at an upper end and is fastened to the handle (G) by an upper end, and where the grooved element (C) is fitted to an upper end of the first tube (B1) and is fitted onto the first tube (B1) by a lower end and a grooved element (C1) formed therein to fit the first recess (B11) in the first tube (B1) so as to be able to feed the first pull-string (E1) through, where a second spring (I) is fastened to a lower end of the grooved element (C), where, when opening the umbrella, a second spring (I) can be compressed by the runner (D) and the runner (D) is displaceably fitted onto the first tube (B1) and the handle (G) receives the power source (9), where the handle (G) is provided with a button (G1) disposed thereon to actuate the power source (9) to open or close the umbrella, where the function-changing mechanism (E) incorporates the first pull-string (E1), the second pull-string (E2) and a third pull-string (E3) and the first putt-string (E1) incorporates a first end that is disposed on an upper end of the second adapter sleeve (3), and where a second end which is run through the first tube (B1) and the first pulley wheel (12) of the first adapter sleeve (1) so as to be connected to the runner (D) and the second pull-string (E2) is fitted to an upper end of the third tube (B3) on the third adapter sleeve (5), where a second end runs from the second recess (B21) of the second tube (B2) over the third pulley wheel (42) of the second fastening ring (4) and into the second tube (B2) and out of the upper end of the second tube (B2)) runs into the first tube (B1) and out of the upper end of the first tube (B1) so as to be fastened to the first adapter sleeve (1), and the third pull-string (E3) is attached by a first end to the upper end of the third tube (B3) on the third adapter sleeve (5) and by the second end that runs from the second tube (B2) over the second pulley wheel (31) of the second adapter sleeve (3) and is guided between the second tube (B2) and the first tube (B1) so that it can be fastened to the lower end of the first tube (B1), i.e. on the first extension piece (21) of the first fastening ring (2), and the first end of the second pull-string (E2) and the first end of the third pull-string (E3) is fastened to the upper end of the third tube (B3), and the second pull-string (E2) and the third pull-string (E3) are connected together and the slide element (8) has a lower end matching the nut (7) and an upper end connected to the second adapter sleeve (3) via the third adapter sleeve (5), where the slide element (8) consists of two symmetrical parts, for example, two steel cables, in such a way that the nut (7) passes through the slide element (8) in order to drive the second adapter sleeve (3) so that it moves up or down, and that the threaded rod (6) incorporates an upper end that acts with the third adapter sleeve (5) and the third adapter sleeve (5) incorporates one or more guide grooves (51) formed on it for the movement of the slide element (8), where there are two guide grooves (51) formed on two sides of the third adapter sleeve (5) to receive the two symmetrical parts of the slide element (8) and, when opening the umbrella, by operating the button (G1) on the handle (G) the power source (9) can be actuated, where a force coming from the power source (9) acts to move the threaded rod (6) clockwise, where the nut (7) moves up the threaded rod (6) and the threaded rod (6) presses against the second adapter sleeve (3) and the second tube (B2) and moves upwards by means of the slide element (8), where the second tube (B2) can be moved upwards relative to the third tube (B3), and where a gap between the second adapter sleeve (3) and the upper end of the third tube (B3) widens so that the third pull-string (E3) pulls the first fastening ring (2) upwards relative to the second tube (B2) in order to widen the gap between the second adapter sleeve (1, 3) and the upper end of the third tube (B3) and the first tube (B1) can be displaced relative to the second tube (B2) for extension and the gap between the first adapter sleeve (1) and the second adapter sleeve (3) be widened, and the first pull-string (E1) pulls the runner (D) upwards relative to the first tube (B1), whereby the gap between the first adapter sleeve (1) and the second adapter sleeve (3) widens and the runner moves upwards so pushing the frame (A0) outwards and opening the umbrella, where, when opening the umbrella, the frame (A0) is locked by the third adapter sleeve (5), and the third pull-string (E3) and the first pull-string (E1) pull the frame (A0) outwards, where the second pull-string (E2) narrows a gap between the second fastening ring (4) and the upper end of the third tube (B3) and the gap between the first adapter sleeve (1) and the third tube (B3) is widened and, when closing the umbrella, the button (G1) on the handle (G) is pressed to actuate the power source, where the force coming from the power source (9) acts to turn the threaded spindle counterclockwise, whereby the nut (7) moves down the threaded rod (6), where the threaded rod (6) then moves the second adapter sleeve (3) downwards relative to the third tube (B3) and pulls the second tube (B2) downwards relative to the third tube (B3), where the second spring (I) can be pushed down the first tube (B1) via the runner (D), where the gap between the second fastening ring (4) of the second tube (B2) and the upper end of the third tube (B3) can be widened, where the second pull-string (E2) pulls the first adapter sleeve (1) so that the first tube (B1) is moved downwards relative to the second tube (B2), where the first pull-string (E1) on the second adapter sleeve (3) is released in order to pull the runner (D) down the first tube (B1), and where the frame (A0) is pulled back by means of the first spring (A1) and an umbrella cover, so closing the umbrella, where, when closing the umbrella, the second pull-string (E2) and the first pull-string (E1) pull the umbrella inwardsand where the third pull-string (E3) serves to widen the gap between the first fastening ring (2) and the second adapter sleeve (3) and to narrow the gap between the second adapter sleeve (3) and the upper end of the third tube (B3).

2. Umbrella in accordance with claim 1, **characterised by** an alternative function-changing mechanism, where the function-changing mechanism (H) incorporates a first pull-string (H1) and a second pull-string (H2) and the first pull-string (H1) is connected to a second adapter sleeve (3) by a first end and has a second end which runs out of the first tube (B1), through a first adapter sleeve (1) and over the first pulley wheel (12), so as to be connected to the runner (D), with a second pull-string (H2) that is connected to a third adapter sleeve (5) by a first end and incorporates a second end that runs through the second pulley wheel (31) of the second adapter sleeve (3) so as to be attached to the lower end of a first tube (B1),where, when opening the umbrella, the button (G1) on the handle (G) is pressed to actuate a power source (9), where a force coming from the power source (9) acts to turn the threaded rod (6) clockwise, where a nut (7) moves up the threaded rod (6),where the threaded rod (6), a second adapter sleeve (3) and a second tube (B2) can be displaced upwards by means of the slide element (8),where the second tube (B2) moves upwards relative to the third tube (B3), where a gap between the second adapter sleeve (3) and a third adapter sleeve (5) is widened so that the second end of the second pull-string (H2) pulls the first tube (B1) upwards relative to the second tube (B2) in order to widen the gap between the second adapter sleeve (3) and the third adapter sleeve (5) and push the first tube (B1) outwards relative to the second tube (B2), where a gap between the first adapter sleeve (1) and the second adapter sleeve (3) is widened, where the first pull-string (H1) pulls the runner (D) upwards relative to the first tube (B1) so that the gap between the first adapter sleeve (1) and the second adapter sleeve (3) is widened and the runner (D) moves upwards in order to push a frame (A0) outwards, so opening the umbrella.

3. Umbrella in accordance with claim 1 or 2, where the grooved element (C) is provided at a lower end with a second spring (I), where, when opening the umbrella, the second spring (I) can be compressed by the runner (D).

4. Umbrella in accordance with claim 1 or either of claims 2 and 3, **characterised in that** the third adapter sleeve (5) is provided with one or more guide grooves (51) for the slide element (8) to move in.

5. Umbrella in accordance with claim 1 or any one of claims 2 to 4, **characterised in that** the threaded rod (6) incorporates a elastic element that is disposed at a lower end and above the power source (9).

6. Umbrella in accordance with claim 1 or any one of claims 2 to 5, **characterised in that** the second adapter sleeve (3) is manufactured from plastic and where a hanging hole (32) suitable for the slide element (8) is formed in the second adapter sleeve (3), where a metal ring (33) is fastened in the hanging hole (32), where in the second adapter sleeve (3) likewise a positioning hole (34) is formed that acts together with a first metal cylinder (35) with a first concave disk (351) disposed at one end of the first metal cylinder (35), where the third adapter sleeve (5) is manufactured from plastic and provided with a hole (52) for feeding the first pull-string (E1) through, where the hole (52) acts together with a second metal cylinder (53) with a second concave disk (531) disposed at one end of the second metal cylinder (53).

7. Umbrella in accordance with claim 1 or any one of claims 2 to 6, **characterised in that** the third adapter sleeve (5) is provided with a recess (54) formed in a side wall to receive a projecting portion (B31) of the third tube (B3).

## Revendications

1. Parapluie à ouverture et fermeture automatiques comprenant un dispositif d'actionnement du parapluie monté dans une poignée (G) et dans une barre (B), sachant que la barre (B) comprend au moins trois tubes, un premier tube (B1), un deuxième tube (B2) et un troisième tube (B3) reliés entre eux pour actionner un mécanisme (F) de modification de fonction, sachant que le mécanisme d'actionnement (F) comprend une tige filetée (6), un écrou (7) et un curseur (8), sachant que l'écrou (7) et le curseur (8) se trouvent sur la tige filetée (6), sachant que le curseur (8) est relié avec l'écrou (7) et une extrémité supérieure du deuxième tube (B2) de la barre (B), et sachant qu'une extrémité inférieure de la tige filetée (6) se trouve en liaison avec une source de force (9) située dans la poignée (G), de sorte que la tige filetée (6) peut être entraînée par la source de force (9) pour tourner dans le sens horaire et le sens antihoraire, et sachant que l'écrou (7) se déplace vers le haut et le bas le long de la tige filetée (6), et que la source de force (9) est commandée par un bouton (G1) sur la poignée (G), et que le parapluie présente un châssis (A0), une toile à tendre, un élément à gorge (C) et une coulisse (D), et que le châssis (A0) comporte un grand nombre de baleines (A1) reliées avec l'élément à gorge (C) et la coulisse (D), sachant que contre chaque baleine (A1) se trouve un premier ressort (A2) et que la barre (B) comprend une première douille (1) disposée contre l'extrémité supérieure et une bague de fixation (2) retenue contre l'extrémité inférieure, sachant que la première douille (1) est munie d'un trou de passage (11) configuré dans un segment médian, et d'une première poulie (12) fixée sur un côté supérieur, et que le premier tube (B1) présente un évidement (B11) correspondant aux premières poulies (12) pour extraire une première commande par câble (E1), sachant que la première bague de fixation (2) est de forme circulaire et que la première bague de fixation (2) engrène par une extrémité supérieure dans le premier tube (B1), sachant qu'un premier appendice prolongateur (21) part d'une extrémité inférieure du premier tube (B1) vers l'extérieur, et que le deuxième tube (B2) présente une deuxième douille (3) contre son extrémité supérieure, et une deuxième bague de fixation (4) fixée contre une extrémité inférieure, et sachant que pour la deuxième douille (3) une extrémité inférieure est retenue par le deuxième tube (B2) et que sont prévues des poulies deuxièmes (31) au moins contre un segment médian, et que la deuxième bague de fixation (4) est de forme circulaire et engrène par une extrémité supérieure avec le deuxième tube (B2), sachant qu'un deuxième appendice prolongateur (41) part d'une extrémité inférieure du deuxième tube (B2) vers l'extérieur et qu'une troisième poulie (42) est montée sur un côté, sachant que le deuxième tube (B2) présente un deuxième évidement (B21) correspondant à la troisième poulie (42) pour extraire une deuxième commande par câble (E2), et que le troisième tube (B3) présente une troisième douille (5) disposée à une extrémité supérieure et est fixé par une extrémité inférieure contre la poignée (G), et sachant que l'élément à gorge (C) est fixé contre une extrémité supérieure du premier tube (B), et qu'il est monté par une extrémité inférieure contre le premier tube (B1) et contre un élément à gorge (C1) configuré dedans, qui correspond au premier évidement (B11) du premier tube (B1), pour pouvoir faire passer dedans la première commande par câble (E1),sachant qu'un deuxième ressort (I) est fixé contre une extrémité inférieure de l'élément à gorge (C), sachant qu'au moment de tendre la toile du parapluie la coulisse (D) peut comprimer un deuxième ressort (I) et que la coulisse (D) est montée de manière coulissante contre le premier tube (B1) et que la poignée (G) contient la source de force (9), sachant que la poignée (G) comprend un bouton (G1) situé sur cette dernière pour activer la source de force (9) afin d'ouvrir et de fermer le parapluie, sachant que le mécanisme (E) de modification de fonction comprend la première commande par câble (E1), la deuxième commande par câble (E2) et une troisième commande par câble (E3), et que la première commande par câble (E1) présente une première extrémité qui est disposée contre une extrémité supérieure de la deuxième douille (3), et sachant qu'une deuxième extrémité, qui est guidée par le premier tube (B1) et par la première poulie (12) de la première douille (1) pour être reliée avec la coulisse (D), et que la deuxième commande par câble (E2) est fixée contre une extrémité supérieure du troisième tube (B3) contre la troisième douille (5), sachant qu'une deuxième extrémité sort du deuxième évidement (B21) du deuxième tube (B2) via la troisième poulie (42) de la deuxième bague de fixation (4) et pénètre dans le deuxième tube (B2) et ressort par l'extrémité supérieure du deuxième tube (B2), extrémité, qui circule dans le premier tube (B1) et sort par l'extrémité supérieure du premier tube (B1) pour être fixée contre la première douille (1), et que la troisième commande par câble (E3) est fixée par une première extrémité contre l'extrémité supérieure du troisième tube (B3) contre la troisième douille (5) et avec la deuxième extrémité qui sort du deuxième tube (B2) via la deuxième poulie (31) de la deuxième douille (3) et qui est introduite entre le deuxième tube (B2) et le premier tube (B1), pour être fixée à l'extrémité inférieure du premier tube (B1), c.-à-d. contre le premier appendice prolongateur (21) de la première bague de fixation (2), et que la première extrémité de la deuxième commande par câble (E2) et la première extrémité de la troisième commande par câble (E3) sont fixées contre l'extrémité supérieure du troisième tube (B3), et que la deuxième commande par câble (E2) et la troisième commande par câble (E3) sont reliées entre elles, et que le curseur (8) présente une extrémité inférieure adaptée à l'écrou (7), et une extrémité supérieure reliée à la deuxième douille (3) par la troisième douille (5), sachant que le curseur (8) se compose de deux pièces symétriques, par exemple de deux câbles en acier, de sorte que l'écrou (7) traverse le curseur (8) pour entraîner la deuxième douille (3), pour se déplacer vers le haut ou le bas, et sachant que la tige filetée (6) présente une extrémité supérieure interagissant avec la troisième douille (5), et que la troisième douille (5) présente au moins une gorge de guidage (51) configurée sur elle pour déplacer le curseur (8), sachant que sur deux côtés de la troisième douille (5) se trouvent deux gorges de guidage (51) configurées pour recevoir les deux pièces symétriques du curseur (8), et que la source de force (9) est activable en actionnant le bouton (G1) sur la poignée (G) pour tendre la toile du parapluie, sachant que de la source de force (9) agit une force qui fait tourner la tige filetée (6) dans le sens horaire, sachant que l'écrou (7) se déplace vers le haut le long de la tige filetée (6) et que la tige filetée (6) pousse contre la deuxième douille (3) et le deuxième tube (B2) et se déplace vers le haut à l'aide du curseur (8), sachant que le deuxième tube (B2) est déplaçable vers le haut relativement au troisième tube (B3), et sachant qu'un écart entre la deuxième douille (3) et l'extrémité supérieure du troisième tube (B3) augmente, de sorte que la troisième commande par câble (E3) tire la première bague de fixation (2) vers le haut relativement au deuxième tube (B2) pour augmenter l'écart entre la deuxième douille (1, 3) et l'extrémité supérieure du troisième tube (B3), et que le premier tube (B1) est déplaçable pour obtenir une prolongation relativement au deuxième tube (B2), et qu'il est possible d'augmenter l'écart entre la première douille (1) et la deuxième douille (3), et que la première commande par câble (E1) tire la coulisse (D) vers le haut relativement au premier tube (B1), faisant que l'écart entre la première douille (1) et la deuxième douille (3) augmente et que la coulisse de déplace vers le haut pour pousser le châssis (A0) vers l'extérieur et tendre ainsi la toile du parapluie, sachant que pendant que la toile du parapluie se tend le châssis (A0) est sécurisé par la troisième douille (5), et que la troisième commande par câble (E3) et la première commande par câble (E1) tirent le châssis (A0) vers l'extérieur, sachant que la deuxième commande par câble (E2) réduit un écart entre la deuxième bague de fixation (4) et l'extrémité supérieure du troisième tube (B3), et que l'écart entre la première douille (1) et le troisième tube (B3) augmente, et que lors de la fermeture du parapluie l'utilisateur appuie sur le bouton (G1) de la poignée (G) pour activer la source de force, sachant que la force partie de la source de force (9) agit pour faire tourner la broche filetée dans le sens antihoraire, ce qui force l'écrou (7) à se déplacer vers le bas le long de la tige filetée (6), sachant qu'ensuite la tige filetée (6) déplace la deuxième douille (3) vers le bas, relativement au troisième tube (B3), et tire le deuxième tube (B2) vers le bas relativement au troisième tube (B3), sachant qu'il est possible de déplacer le deuxième ressort (I) vers le bas au moyen de la coulisse (D) le long du premier tube (B1), sachant qu'il est possible d'accroître l'écart entre la deuxième bague de fixation (4) du deuxième tube (B2) et l'extrémité supérieure du troisième tube (B3), sachant que la deuxième commande par câble (E2) tire la première douille (1) afin que le premier tube (B1) soit déplacé vers le bas relativement au deuxième tube (B2), sachant que la première commande par câble (E1) se libère au niveau de la deuxième douille (3) pour tirer la coulisse (D) vers le bas le long du premier tube (B1), et sachant que le châssis (A0) est tiré en arrière au moyen du premier ressort (A1) et d'une surface de parapluie, avec pour effet de fermer le parapluie, sachant que pendant que le parapluie se referme la deuxième commande par câble (E2) et la première commande par câble (E1) tirent le parapluie vers l'intérieur, et sachant que la troisième commande par câble (E3) sert à accroître l'écart entre la première bague de fixation (2) et la deuxième douille (3), et à réduire l'écart entre la deuxième douille (3) et l'extrémité supérieure du troisième tube (B3).

2. Parapluie selon la revendication 1, **caractérisé par** un mécanisme de modification de fonction alternatif, sachant que le mécanisme (H) de modification de fonction présente une première commande par câble (H1) et une deuxième commande par câble (H2), et que la première commande par câble (H1) est reliée par une première extrémité à une deuxième douille (3) et comprend une deuxième extrémité qui sort du premier tube (B1), puis de la première douille (1) et via la première poulie (12) pour être reliée à la coulisse (D), avec une deuxième commande par câble (H2) qui est reliée par une première extrémité à une troisième douille (5) et présente une deuxième extrémité circulant par la deuxième poulie (31) de la deuxième douille (3) pour être fixée contre une extrémité inférieure du premier tube (B1), sachant que lors de l'ouverture du parapluie l'utilisateur appuie sur le bouton (G1) sur la poignée (G) pour activer une source de force (9), sachant qu'agit une force partie de la source de force (9) pour faire tourner la tige filetée (6) dans le sens horaire, sachant qu'un écrou (7) se déplace vers le haut le long de la tige filetée (6),sachant que la tige filetée (6), une deuxième douille (3) et un deuxième tube (B2) sont déplaçables vers le haut au moyen du curseur (8),sachant que le deuxième tube (B2) se déplace vers le haut relativement au troisième tube (B3),sachant qu'un écart entre la deuxième douille (3) et une troisième douille (5) augmente de sorte que la deuxième extrémité de la deuxième commande par câble (H2) tire le premier tube (B1) vers le haut relativement au deuxième tube (B2) pour accroître l'écart entre la deuxième douille (3) et la troisième douille (5) et pour pousser le premier tube (B1) vers l'extérieur relativement au deuxième tube (B2),sachant qu'un écart entre la première douille (1) et la deuxième douille (3) augmente, sachant que la première commande par câble (HI) tire la coulisse (D) vers le haut relativement au premier tube (B1), de sorte que l'écart entre la première douille (1) et la deuxième douille (3) augmente et que la coulisse (D) se déplace vers le haut pour pousser un châssis (A0) vers l'extérieur et ouvrir ainsi le parapluie.

3. Parapluie selon la revendication 1 ou 2, sachant que l'élément à gorge (C) est muni d'un deuxième ressort (I) à une extrémité inférieure, sachant que le deuxième ressort (I) peut être comprimé par la coulisse (D) au moment d'ouvrir le parapluie.

4. Parapluie selon la revendication 1 ou l'une des revendications 2 et 3, **caractérisé en ce que** la troisième douille (5) est munie d'au moins une gorge de guidage (51) pour déplacer le curseur (8).

5. Parapluie selon la revendication 1 ou l'une des revendications 2 à 4, **caractérisé en ce que** la tige filetée (6) présente un élément élastique disposé contre une extrémité inférieure et au-dessus de la source de force (9).

6. Parapluie selon la revendication 1 ou l'une des revendications 2 à 5, **caractérisé en ce que** la deuxième douille (3) est fabriquée en matière plastique et sachant que dans la deuxième douille (3) a été configuré un orifice de suspension (32) adapté au curseur (8), sachant que dans l'orifice de suspension (32) a été fixé un anneau (33) métallique, sachant que dans la deuxième douille (3) a également été configurée un orifice de positionnement (34) qui interagit avec un premier cylindre métallique (35) par un premier disque (351) bombé disposé à une extrémité du premier cylindre métallique (35), sachant que la troisième douille (5) est fabriquée en matière plastique et munie d'un orifice (52) pour faire passer la première commande par câble (E1), sachant que l'orifice (52) interagit avec un deuxième cylindre métallique (53) par un deuxième disque (531) bombé disposé à une extrémité du deuxième cylindre métallique (53).

7. Parapluie selon la revendication 1 ou l'une des revendications 2 à 6, **caractérisé en ce que** la troisième douille (5) est munie d'un évidement (54) configuré dans une paroi latérale pour recevoir une saillie (B31) du troisième tube (B3).
